# FASCICULE DE BREVET EUROPEEN

(11) **EP 0 033 787 B1**
(45) Date de publication et mention de la délivrance du brevet: **28.12.1983**
(21) Numéro de dépôt: 80200800.3
(22) Date de dépôt: 26.08.1980
(51) Int. Cl.: F24B 1/18, F24B 11/00

(54) **Foyer ouvert autorégulateur**
Offener Kamin mit Selbstregelung
Self-regulating open fire-place

(30) Priorité: 12.02.1980 BE 58400
(43) Date de publication de la demande: 19.08.1981
(73) Titulaire: WARMELUCHTCENTRALE W.L.C. P.V.B.A. Société dite:, B-3203 Linden (BE)
(72) Inventeur: Driesmans, Jean, B-3202 Linden (BE)
(74) Mandataire: Ottelohe, Jozef René

## Description

L'invention se rapporte à un foyer ouvert autorégulateur et plus particulièrement à un foyer ouvert de coin, à un foyer se trouvant ouvert sur trois côtés et à un foyer qui n'est ouvert que d'un seul côté.

Les foyers ouverts connus comportent une hotte fixe qui constitue la partie supérieure du foyer et est destinée à évacuer les gaz de fumée du foyer vers la cheminée et un clapet de régulation et d'obturation de l'ouverture de passage de ladite cheminée. Il est également connu de prévoir un passage d'air dans le socle du foyer ouvert en vue de l'aspiration de l'air primaire.

De multiples solutions ont déjà été proposées en vue de réaliser une économie de combustible et d'obtenir un procédé économique de combustion et de chauffage. Dans les foyers ouverts le problème principal qui se pose est la consommation excessive du surplus d'air. Cet air de combustion qui est soutirée au local d'habitation assure une combustion trop rapide du combustible et une consommation excessive d'air. Il s'ensuit que le rendement du combustible consommé est insuffisant, que le débit des gaz évacués par la cheminée est beaucoup trop important et que sa teneur en C0₂ est de ce fait trop faible.

La présente invention se propose de résoudre ce problème de manière efficace et ce tant pour les foyers ouverts sur trois côtés, que pour les foyers de coin et pour les foyers qui ne sont ouverts que sur une seule face.

Dans ce but, le foyer ouvert suivant l'invention comporte une hotte fixe et une hotte mobile qui pivote à l'intérieur de la première. Cette dernière peut subir une rotation par rapport à la hotte fixe, de manière qu'il se crée un passage qui peut être modifié entre lesdites hottes fixe et mobile. A l'aide d'un dispositif approprié ou d'une poignée il est possible de régler la hotte mobile par rapport à la hotte fixe et de régler simultanément le clapet d'obturation de la cheminée. De cette manière on détermine la grandeur du passage par lequel les gaz de fumée atteignent la cheminée et il s'établit un équilibre entre le passage créé entre les hottes fixe et mobile et le passage vers la cheminée et ce pour le moins dans la partie où le foyer est effectivement ouvert (périphérie partielle des hottes). Cet équilibre est maintenu par le fait que ces deux passages agissent l'un sur l'autre soit en opposition, soit dans le même sens, de telle sorte que le débit des gaz de fumée vers la cheminée est déterminé en fonction de l'importance du feu. Ce passage veille à ce qu'il se forme un rideau d'air régulier et ce partout où le foyer est effectivement ouvert. Ce rideau d'air veille à ce que les gaz de fumée ne puissent s'échapper vers la chambre ou vers l'espace d'habitation, renfermant pour ainsi dire le foyer ouvert. Ce rideau d'air remplace la masse du ballast d'air qui est utilisé dans les foyers ouverts habituels, comme protection contre le refoulement de la fumée. Ce rideau d'air a également pour but que la cheminée soit maintenue à la dépression requise et que le débit correct des gaz de fumée soit assuré. C'est la raison pour laquelle il est nécessaire de limiter l'air de combustion au moyen d'une ouverture prévue dans le socle du foyer pour pouvoir régler correctement le débit d'air sous le feu.

Un détail de l'invention consiste dans le fait que la poignée à l'aide de laquelle on règle la position de la hotte mobile par rapport à la hotte fixe est constituée par un bras qui oscille dans un plan vertical et qui règle simultanément la position du clapet de fermeture de la cheminée et celle de la hotte mobile et qui règle donc également le passage des gaz de fumée. La position sera déterminée en conformité avec les caractéristiques de la cheminée.

D'autres détails et caractéristiques seront révélés par la description ci-après d'un foyer ouvert autorégulateur suivant l'invention. La description n'est donnée qu'à titre d'exemple et se réfère aux dessins annexés dans lesquels ;
la Figure 1 représente une coupe verticale schématique d'un foyer ouvert avec clapet de cheminée fermé, conformément à l'invention ;
la Figure 2 représente une coupe verticale schématique d'un foyer ouvert avec clapet de cheminée ouvert, conformément à l'invention ;
la Figure 3 est une vue en plan d'un foyer ouvert suivant l'invention.

Le foyer ouvert suivant l'invention consiste essentiellement en une hotte fixe 1, qui présente la forme générale d'un cône tronqué. La hotte 1 constitue un élément qui se raccorde par le bas aux autres éléments du foyer ouvert et qui débouche à sa partie supérieure dans la gaine d'évacuation de la cheminée. A l'intérieur de cette hotte 1 se trouve montée de manière pivotante une hotte mobile 2 qui à l'arrière (à droite dans les figures 1 et 2) s'appuie sur un support 3 et présente à l'avant une fente 4 par laquelle dépasse l'extrémité 5' d'un bras 5. Cette extrémité 5' comporte une série de dents 6 en vue du réglage de la hotte mobile qui au cours de son mouvement pivote autour du support 3. L'extrémité 5' du bras 5 pivote autour d'un axe 7 qui repose dans une échancrure de deux plaquettes 8, lesquelles se trouvent fixées du côté intérieur à la hotte fixe. Le bras 5 comporte un prolongement 9 avec axe de pivotement 10 autour duquel une tringle 12 se rattache de manière pivotante. L'autre extrémité de la tringle 12 se rattache de manière pivotante à un clapet 13, lequel est monté de manière pivotante à l'aide de bouts d'axe 13' dans deux paliers qui font partie de la hotte mobile 2. Le prolongement 9 du bras 5 comporte un oeillet 14 dans lequel on peut introduire un crochet ou tout autre moyen approprié en vue du réglage du mécanisme de levage, constitué par le bras 5 avec rallonge 9, les axes 7, 10 et 11 et la tringle 12, qui est destinée au déplacement simultané du clapet 13 et de la hotte mobile 2. La hotte mobile 2 comporte un rebord 15 dirigé vers l'intérieur, contre lequel vient s'appliquer le clapet 13 en sa position fermée. En vue d'obtenir du côté avant (à gauche sur les figures 1 et 2) un passage 16 optimum entre la hotte fixe 1 et la hotte mobile 2, la hotte 2 comporte un bord 17 dirigé vers le haut qui, en position d'ouverture de la hotte se présente à peu près parallèlement au bord 18 dirigé vers le haut de la hotte fixe 1 (fig.2). En position de fermeture, le bord rabattu 19 de la hotte mobile 2 s'applique contre le bord inférieur 20 de la hotte fixe 1. En déplaçant I'oeilietl4 dans le sens de la flèche 21 (fig. 1), l'extrémité dentée 5' du bras 5 subit une rotation dans la fente 4 de la hotte mobile 2. Il s'ensuit que le bord supérieur de la fente 4 de la hotte mobile 2 vient s'appliquer sur la dent 6 la plus basse du bras 5, de manière que l'ouverture entre le bord rabattu 19 de la hotte mobile 2 et le bord inférieur 20 de la hotte fixe s'agrandit et que le clapet 13 se place en position verticale ou pratiquement verticale. La fermeture du clapet 13 et le rétrécissement du passage entre le bord 19 de la hotte mobile 2 et le bord inférieur 20 de la hotte fixe 1 se pratiquent dans le sens opposé, suivant la flèche 22 (fig. 2). Le réglage de l'entrée d'air 23 du foyer (fig. 1) s'effectue en déplaçant le tiroir 24 par rapport à la paroi fixe 25, pour obtenir ainsi une ouverture d'air déterminée. La ou les parois montantes 26 et 26' sont prévues sur toutes les faces ouvertes du foyer. On évite ainsi qu'un excédent d'air ne soit aspiré par dessus la plaque de base 27 vers le foyer. L'air qui est admis par les éléments 23-24-25 se répartit sous le foyer et le long d'une grille appropriée 28. C'est ainsi que l'on obtient un équilibre entre le débit de l'alimentation en air primaire et le débit dans les passages de la hotte.

De la description donnée ci-dessus il apparaît donc que le foyer ouvert conforme à l'invention fonctionne avec un effet autorégulateur statique. On voit en effet que les gaz de fumée du foyer ouvert sont non seulement évacués vers la cheminée par l'ouverture d'évacuation habituelle, mais également par le passage rétréci entre la hotte fixe 1 et la hotte mobile 2. Le rétrécissement de l'ouverture d'évacuation augmente la vitesse des gaz dans le passage circulaire entre lesdites hottes. De cette manière il se crée une dépression par suite de laquelle de l'air extrait de l'espace d'habitation par ledit passage et les gaz de fumée sont, également grâce à cette dépression et via ledit passage, aspirés du foyer ouvert, afin de stimuler à nouveau la cheminée qui se trouve freinée. Il s'ensuit que tant le freinage que la stimulation dont il est question ci-dessus se répartiront uniformément sur ce passage. Le rideau d'air protégé qui est ainsi réalisé est, contrairement à ce qui a été connu à ce jour, bien plus régulier et homogène. Il en résulte un rendement optimum du combustible utilisé, sans qu'il y ait le danger que le foyer ouvert fume. En fonction de la construction et de la position relative des éléments les uns par rapport aux autres, il existe la possibilité de maintenir le passage des gaz dans l'ouverture d'évacuation et dans le passage circulaire, dans des limites données. Lorsque le foyer ouvert n'est pas en fonctionnement il faudra qu'une fermeture parfaite soit assurée, de sorte qu'il n'y ait pratiquement pas d'air qui soit extrait de l'espace d'habitation. Ainsi qu'il apparaît de la description donnée ci-dessus, la hotte mobile 2 pivote à sa partie arrière par rapport à la hotte fixe 1, de manière qu'un passage supplémentaire pour les gaz brûlés est créé sur trois côtés, et ce suivant que le foyer ouvert soit ouvert le long d'un, de deux ou de trois côtés, mais jamais le long du côté arrière du foyer ouvert. Par l'expression « le long de trois côtés » il faut comprendre un arc de cercle d'approximativement 270°. L'air requis est donc extrait de l'espace d'habitation sur une longueur donnée des hottes mobile et fixe qui correspond à peu près aux 270° en question. L'air qui est soutiré à l'espace d'habitation agit sur la régulation de la cheminée, alors qu'il est empêché que cet air ne prenne part au processus de combustion, du fait que cet air est directement évacué vers la cheminée par le passage en question. Il s'ensuit que les foyers ouverts qui sont équipés d'un système autorégulateur ainsi que d'une grille d'admission d'air en équilibre dans le socle du foyer ouvert conformément à l'invention présentent une consommation d'air qui se situe en moyenne à environ un quart de celle des foyers habituels, tandis que la consommation en combustible se trouve en général réduite à moins de 50 %. La section de la cheminée pourra, dans un tel cas, être plus petite en moyenne d'environ 20 % que ce qui est normalement prévu. Ainsi que stipulé et souligné ci-dessus, le processus de combustion se trouve mieux régulé par une alternance d'admission et de freinage de l'air primaire. C'est ainsi que l'effet sur le feu de la dépression de la cheminée se trouve neutralisé et que le réglage du feu peut s'opérer en admettant plus ou moins d'air primaire à la combustion.

## Revendications

1. Foyer ouvert autorégulateur avec une hotte fixe (1) en forme de cône tronqué qui constitue la partie supérieure du foyer et qui est destinée à évacuer les gaz de fumée du foyer vers la cheminée pourvue d'un clapet (13) qui sert à régler et à obturer le passage de ladite cheminée, caractérisé par le fait qu'il est prévu dans la hotte fixe (1) une hotte mobile pivotante (2) en forme de cône tronqué et dont, en une position donnée, la circonférence de base vient toucher la circonférence de base de la hotte fixe (1) et qu'il se forme, dans une position pivotée, un passage continu (16) entre les deux hottes (1-2) en vue de créer un rideau d'air devant le foyer ouvert et d'aspirer les gaz de fumée en excès, la grandeur dudit passage étant déterminée par la position qu'occupe la hotte mobile (2), et qu'il est prévu entre la hotte mobile (2) et le clapet (13) de régulation du passage de la cheminée un moyen (5-12) en vue du déplacement simultané de la hotte mobile (2) et du clapet (13).

2. 9₀yer ouvert autoregulateur selon la revendication 1, caractérisé par le fait qu'au moins à l'avant des hottes (1-2), les parois de la hotte fixe (1) et de la hotte mobile (2) s'éloignent progressivement l'une de l'autre en direction de la cheminée.

3. Foyer ouvert autorégulateur selon la revendication 1, caractérisé par le fait que le clapet (13) pour la régulation et l'obturatiôn de l'ouverture de passage de la cheminée est monté de manière pivotante dans la hotte mobile (2).

4. Foyer ouvert autorégulateur selon les revendications 1 et 3, caractérisé par le fait que le moyen pour le déplacement simultané de la hotte mobile (2) dans la hotte fixe (1) et du clapet (13) consiste en une tringlerie (5-12).

5. Foyer ouvert autorégulateur selon la revendication 4, caractérisé par le fait que la tringlerie consiste en un bras (5) pouvant pivoter dans un plan vertical et dont une extrémité pivote autour d'un axe (7) qui fait partie de la hotte fixe (1), ladite extrémité étant pourvue d'une dentelure (6) et passant dans une ouverture (4) de la hotte mobile (2), ladite hotte (2) reposant sur ladite dentelure, l'autre extrémité dudit bras (5) se trouvant reliée de manière pivotante au clapet (13) au moyen d'une tringle (12).

6. Foyer ouvert autorégulateur selon la revendication 3, caractérisé par le fait que le clapet (13) se trouve suspendu de manière pivotante à l'aide de bouts d'axes (13') dans deux paliers faisant partie de la hotte mobile (2).

7. Foyer ouvert autorégulateur selon les revendications 3 et 6, caractérisé par le fait que la hotte mobile (2) comporte un rebord (15) dirigé vers l'intérieur, contre lequel vient s'appliquer le clapet (13) en sa position fermée.

8. Foyer ouvert autorégulateur selon la revendication 1, caractérisé par le fait qu'en vue d'une régulation partielle de la capacité de combustion il est prévu dans le socle du foyer ouvert un moyen (23-28) en vue de régler l'admission de l'air primaire.

## Claims

1. Self-regulating open fireplace with a fixed hood (1) in truncated cone shape which forms the upper part of the fireplace and serves the purpose of evacuating the smoke gasses from the fireplace to the chimney with a flap valve (13) for regulating and closing the passage opening of aforesaid chimney, characterized by the fact that within the fixed hood (1) there is fitted a hinging movable hood (2) of truncated cone shape, of which in one position, the bottom contour touches the bottom contour of the fixed hood (1), whereas in a hinged position, a continuous passage (16) is formed between the two hoods (1-2) so as to form an air curtain in front of the open fireplace and to extract any excessive smoke gasses, the size of aforesaid passage being determined by the position taken up by the moving hood (2), and that a device (5-12) is provided between the movable hood (3) and ₀1 the flap valve (13) for adjusting the passage opening of the chimney, for the simultaneous movement of the movable hood (2) and of the flap valve (13).

2. Self-regulating open fireplace according to claim 1, characterized by the fact that at least at the front side of the hoods (1-2), the walls of the fixed hood (1) and of the movable hood (2) are moving gradually away from each other in the direction of the chimney.

3. Self-regulating open fireplace according to claim 1, characterized by the fact that the flap valve (13) for regulating and closing the passage opening of the chimney, is fitted so as to hinge within the movable hood (2).

4. Self-regulating open fireplace according to claims 1 and 3, characterized by the fact that the means for the simultaneous moving of the mobile hood (2), within the fixed hood (1) and of the flap valve (13), consists of a linkage (5-12).

5. Self-regulating open fireplace according to claim 4, characterized by the fact that the linkage consists of arm (5) which can swivel in a vertical plane and of which one end pivots around a shaft (7) which is part of the fixed hood (1), this end being provided with teeth (6) and protruding through an opening (4) of the movable hood (2), the latter resting upon aforesaid teeth, the other end of aforesaid arm (5) being pivotally connected to the flap valve (13) by means of a rod (12).

6. Self-regulating open fireplace according to claim 3, characterized by the fact that the flap valve (13) is pivotally suspended by means of journals (13') in two bearings which are part of the movable hood (2).

7. Self-regulating open fireplace according to claims 3 and 6, characterized by the fact that the movable hood (2) has an inwardly directed edge (15) against which fits the flap valve (13) when in closed position.

8. Self-regulating open fireplace according to claim 1, characterized by the fact that in view of partially adjusting the combustion capacity, means (23-28) are provided in the base of the open fireplace for adjusting the supply of primary air.

## Patentansprüche

1. Offener selbstregulierender Ofen mit einem festen kegelstumpfförmigen, dessen Oberteil bildenden Rauchfang (1) für die Abführung der Rauchgase aus dem Ofen nach dem mit einer Klappe (13) für das Regeln und Schliessen des Rauchgasdurchganges ausgestatteten Schlot, dadurch gekennzeichnet, dass er mit einem innerhalb des vorgenannten festen Rauchfanges (1) angeordneten ebenfalls kegelstumpfförmigen beweglichen Schwenkrauchfang (2) versehen ist, dessen Basisumfang in einer bestimmten Lage mit der Basis des festen Rauchfanges (1) in Berührung steht, und dass in einer bestimmten Schwenklage sich ein ununterbrochener Durchgang (16) zwischen den beiden Rauchfängen (1, 2) zwecks Erzeugung eines Luftvorhanges vor dem offenen Ofen und Ansaugens der übermässigen Rauchgasmenge bildet, wobei die Grösse dieses Durchganges durch die jeweilige Lage des beweglichen Rauchfanges (2) bestimmt wird, und dass zwischen dem beweglichen Rauchfang (2) und der vorgenannten Regelklappe (13) des Schlotdurchganges ein Mittel (5, 12) für die gleichzeitige Verstellung des beweglichen Rauchfanges (2) und der Regelklappe (13) vorgesehen ist.

2. Offener selbstregulierender Ofen gemäss dem Anspruch 1, dadurch gekennzeichnet, dass die Wände des festen Rauchfanges (1) und des beweglichen Rauchfanges (2) sich wenigstens stromabwärts in bezug auf die beiden Rauchfänge (1, 2) in der Richtung nach dem Schlot allmählich voneinander entfernen.

3. Offener selbstregulierender Ofen gemäss dem Anspruch 1, dadurch gekennzeichnet, dass die Klappe (13) für das Regeln und Schliessen des Schlotdurchganges schwenkbar im beweglichen Rauchfang (2) angeordnet ist.

4. Offener selbstregulierender Ofen gemäss den vorhergehenden Ansprüchen 1 und 3, dadurch gekennzeichnet, dass das Mittel für die gleichzeitige Verstellung des beweglichen Rauchfanges (2) innerhalb des festen Rauchfanges (1) einerseits und der vorgenannten Klappe (13) anderseits, ein Hebelmechanismus (5, 12) ist.

5. Offener selbstregulierender Ofen gemäss dem Anspruch 4, dadurch gekennzeichnet, dass der Hebelmechanismus aus einem in einer Vertikalebene schwenkbaren Arm (5) besteht, wovon das eine Ende mittels einer Schwenkachse (7) an den festen Rauchfang (1) angelenkt ist, wobei dieses eine Verzahnung (6) aufweisende Ende durch eine Öffnung (4) des beweglichen Rauchfanges (2) steckt und vorgenannten Rauchfang (2) auf vorgenannte Verzahnung rüht, und das andere Ende des Hebelmechanismus mittels einer Stange (12) schwenkbar an die vorgenannte Klappe (13) angelenkt ist.

6. Offener selbstregulierender Ofen gemäss dem Anspruch 3, dadurch gekennzeichnet, dass die Klappe (13) mittels Achsenenden (13') schwenkbar in zwei zum beweglichen Rauchfang (2) gehörigen Lagern aufgehängt ist.

7. Offener selbstregulierender Ofen gemäss den vorhergebenden Ansprüchen 3 und 6, dadurch gekennzeichnet, dass der bewegliche Rauchfang (2) einen nach innen gerichteten Rand (15) aufweist, an dem die Klappe (13) in ihrer Schliesslage anliegt.

8. Offener selbstregulierender Ofen gemäss dem Anspruch 1, dadurch gekennzeichnet, dass für die teilweise Reglung des Verbrennungsvorganges, die Bodenplatte des offenen Ofens mit einer Einrichtung (23, 28) für die Reglung der Primärluftzufuhr versehen ist.
